# EUROPÄISCHE PATENTSCHRIFT

(11) **EP 0 736 887 B1**
(45) Veröffentlichungstag und Bekanntmachung des Hinweises auf die Patenterteilung: **29.05.2002**
(21) Anmeldenummer: 96104820.4
(22) Anmeldetag: 26.03.1996
(51) Int. Cl.: H01H 9/46

(54) **Elektrische Kontaktanordnung**
Electrical contact assembly
Assemblage de contacts électriques

(30) Priorität: 30.03.1995 US 413295
(43) Veröffentlichungstag der Anmeldung: 09.10.1996
(73) Patentinhaber: Tyco Electronics Corporation, Middletown, Pennsylvania 17057 (US)
(72) Erfinder: Weber, William L., Newburgh, IN 47630 (US)
(74) Vertreter: Klunker . Schmitt-Nilson . Hirsch

(56) Entgegenhaltungen:
- EP-A- 0 079 977
- EP-A- 0 079 978
- EP-A- 0 124 620
- EP-A- 0 341 690

## Beschreibung

Die Erfindung betrifft eine elektrische Kontaktanordnung für ein Schaltgerät mit einer feststehenden Kontaktträgeranordnung und einer beweglichen Kontaktträgeranordnung, die jeweils einander gegenüberstehende Kontakte tragen, wobei die bewegliche Kontaktträgeranordnung durch eine Betätigungseinrichtung in Richtung auf die feststehende Kontaktträgeranordnung bewegbar ist, um die Kontakte zusammenzuschalten, und mit mindestens einer Lichtbogen-Ableiteinrichtung, die von einer der Kontaktanordnungen in Richtung auf die andere Kontaktanordnung absteht. Die Erfindung wird angewendet in Schaltgeräten, insbesondere in elektromagnetischen Relais oder dergleichen zum Schalten von Wechsel- oder Gleichströmen.

In elektromagnetischen Relais oder ähnlichen Schaltgeräten können bestimmte, oberhalb einer gegebenen Grenze liegende Strom- und Spannungsbedingungen beim Abschalten einen Lichtbogen verursachen, der die Stromunterbrechung zwischen den Kontakten verhindert. Für solche Fälle ist eine Lichtbogen-Löscheinrichtung erforderlich.

Eine elektrische Kontaktanordnung der eingangs genannten Art ist aus der US-A-5 109 146 bekannt. Beschrieben ist dort ein Schalter mit feststehenden und beweglichen Kontaktelementen sowie einem Lichtbogen-Löschmechanismus. Dieser Löschmechanismus umfaßt ein Ableitglied, welches sich schräg von einem vorderen Endabschnitt des feststehenden Kontaktelementes in Richtung auf ein feststehendes Anschlußelement des beweglichen Kontaktelementes erstreckt. Dieser bekannte Schalter erfordert jedoch ein aufwendiges System von Kontaktelementen mit vorspringenden Abschnitten und mit einem Anschlußelement, welches sich über den beweglichen und den festen Kontakt hinaus erstreckt. Außerdem benötigt dieser bekannte Schalter ein zusätzliches getrenntes Magnetsystem zur Ableitung des Lichtbogens in Richtung auf den Lichtbogen-Löschmechanismus.

In Übereinstimmung mit dem Oberbegriff des Anspruchs 1 zeigt die DE-A-29 16 276 eine elektrische Kontaktanordnung, bei der die beiden Ableitbleche in Form von Wülsten an den beiden Enden des Brückenkontaktträgers angeordnet sind, wobei mittig in diesen Wülsten noch Schlitze zum Zentrieren der Lichtbögen vorhanden sind.

Aus der EP-A-0 124 620 ist ein Schalter mit einer Einrichtung zum Löschen von an den Kontaktstücken auftretenden Lichtbögen bekannt. Diese Einrichtung besteht aus einer Aussparung in einem der Kontaktträger, wobei das Material der Aussparung in Richtung des gegenüberliegenden Kontaktträgers hochgebogen ist. Der hierdurch erzielte Effekt liegt darin, daß der Stromfluß zu dem Kontakt an dem mit der Aussparung versehenen Kontaktträger im Bereich des Kontakts umgelenkt wird, demzufolge die auf den Lichtbogen wirkenden Kräfte derart ins Ungleichgewicht geraten, daß der Lichtbogen in Richtung der Aussparung bzw. zu dem an der Aussparung befindlichen Ableitblech verschoben wird.

Aufgabe der Erfindung ist es, die Nachteile bekannter Systeme zu vermeiden und eine elektrische Kontaktanordnung zu schaffen, welche zum Abschalten hoher Ströme geeignet ist und dabei einen Lichtbogen-Löschmechanismus bietet, welcher einfach im Aufbau ist, wenig Teile benötigt und eine kompakte Anordnung mit geringem Platzbedarf ermöglicht. Dabei soll dieser Lichtbogen-Löschmechanismus auch keine zusätzliche Einrichtung zur Bewegung des Lichtbogens, wie etwa einen Magneten, benötigen.

Erfindungsgemäß wird dieses Ziel mit einer Kontaktanordnung der eingangs genannten Art dadurch erreicht, daß sich die Ableitbleche jeweils schräg von den Seitenkanten der sie tragenden Kontaktträgeranordnung in Richtung auf die gegenüberliegende Kontaktträgeranordnung erstrecken.

Vorzugsweise sind die beiden Kontaktarme als langgestreckte Blechstreifen in einer gemeinsamen Ebene angeordnet, während der Brückenkontaktträger als Blattfederstreifen annähernd in einer dazu parallelen Ebene angeordnet ist. Dabei können entweder die beiden mit Anschlüssen versehenen Kontaktarme die feststehende Kontaktträgeranordnung bilden, während der Brükkenkontaktträger als bewegliche Kontaktanordnung dient, oder es ist auch eine umgekehrte Funktion möglich. Die beiden Ableitbleche sind vorzugsweise einstückig entweder an den voneinander abgewandten Außenkanten der beiden Kontaktarme oder an den Außenkanten des Brückenkontaktträgers angeformt; sie stehen jeweils zumindest einem Abschnitt des Brückenkontaktträgers bzw. eines Kontaktarms gegenüber, und zwar in der Nähe der eigentlichen Schaltkontakte, um die Funktion der Lichtbogenableitung auch erfüllen zu können.

Die Erfindung wird nachfolgend an einem Ausführungsbeispiel näher erläutert. Es zeigt
Figur 1 in Draufsicht eine erfindungsgemäß gestaltete Kontaktanordnung, die zum Einsatz in einem elektromagnetischen Relais oder dergleichen geeignet ist,
Figur 2 eine Vorderansicht der Kontaktanordnung von Figur 1 in Richtung des Pfeiles II,
Figur 3 eine Seitenansicht in Richtung des Pfeiles III auf die Kontaktanordnung von Figur 1,
Figur 4 eine perspektivische Ansicht auf eine zweite Ausführungsform einer erfindungsgemäßen Kontaktanordnung,
Figur 5 eine perspektivische Ansicht auf eine gegenüber Figur 4 modifizierte Kontaktanordnung und
Figur 6 eine perspektivische Ansicht auf ein Relais, ohne Gehäusekappe, das eine weitere Abwandlung der in Figur 4 gezeigten Kontaktanordnung enthält.

Die in den Figuren 1 bis 3 dargestellte Kontaktanordnung gemäß der Erfindung umfaßt ein Paar von feststehenden Kontaktarmen 1 und 2, welche parallel zueinander in einer gemeinsamen Ebene angeordnet sind und auf geeignete Weise befestigt sein können. Die Kontaktarme 1 und 2 besitzen jeweils Anschlußenden 1a und 2a, welche in einem isolierenden Kontaktträger oder einem Relaisgehäuse (beispielsweise gemäß Figur 6) verankert sind.

Weiterhin besitzen die Kontaktarme 1 und 2 jeweils freie Endabschnitte 1b bzw. 2b, auf denen jeweils ein feststehender Kontakt 3 bzw. 4 befestigt ist. Die feststehenden Kontaktarme 1 und 2 können aus Blechmaterial mit hoher Leitfähigkeit, wie etwa aus Kupfer oder einer Kupferlegierung, bestehen. Die Anschlußenden 1a und 2a sind mit Anschlußfahnen 5 bzw. 6 versehen, beispielsweise gemäß der Darstellung in den Figuren 4 oder 6, mittels derer die Kontaktarme 1 und 2 an einen Schaltkreis mit einer Stromquelle (nicht dargestellt) angeschlossen werden können.

Außerdem umfaßt die Kontaktanordnung einen beweglichen Kontaktarm 7, der grundsätzlich T-förmig mit einem Längs- oder Hauptschenkel 7a und einem Querschenkel oder Vorderende 7b gestaltet ist. Ein länglicher Brückenkontakt 8 ist auf dem Vorderende 7b befestigt. Der bewegliche Kontaktarm 7 ist in einer zur Ebene der feststehenden Kontaktarme 1 und 2 parallelen Ebene angeordnet, so daß der Brückenkontakt 8 in einer den beiden feststehenden Kontakten 3 und 4 gegenüberstehenden Position gehalten wird. Der bewegliche Kontaktarm 7 kann aus federndem Blechmaterial, vorzugsweise Edelstahl oder dergleichen, bestehen. Da der bewegliche Kontaktarm keinen Anschluß benötigt, kann das Ende des Hauptschenkels 7a in dem isolierenden Kontaktträger bzw. Relaisgehäuse (siehe beispielsweise Figur 6) befestigt sein. Der bewegliche Kontaktarm 7 kann durch einen Schieber betätigt werden, oder er kann auch direkt mit einem Relaisanker verbunden sein. Der Hauptschenkel 7a kann durch eine Ausnehmung 9 in zwei Schenkel unterteilt sein, wie in Figur 1 gezeigt ist, oder er kann auch einen einzigen Schenkel gemäß Figur 4 oder 6 besitzen.

Zwei Lichtbogen-Ableitbleche 11 und 12 sind an den beiden Seiten des beweglichen Kontaktarms 7 vorgesehen, wobei sie sich von dem Querschenkel 7b entlang dem Hauptschenkel 7a erstrecken und in einem spitzen Winkel in Richtung auf die gegenüberstehenden feststehenden Kontaktarme 1 und 2 gebogen sind. Die Anordnung und die Abmessungen der feststehenden Kontaktarme 1 und 2 sowie des beweglichen Kontaktarms 7 sind so gewählt, daß die Ableitbleche 11 und 12 der Oberfläche des jeweils gegenüberliegenden feststehenden Kontaktarms 1 bzw. 2 gegenüberstehen oder sie zumindest überlappen. Nachfolgend soll die Funktion der Kontaktanordnungen gemäß den Figuren 1 bis 3, 4 und 6 beschrieben werden.

Bei der Darstellung in Figur 2 sind die Kontakte im Öffnungszustand gezeigt. Wenn die Kontakte geschlossen werden, fließt ein Strom i von dem feststehenden Kontaktarm 2 durch den feststehenden Kontakt 4, dann über den Brückenkontakt 8, den zweiten feststehenden Kontakt 3 zum feststehenden Kontaktarm 1. Dieser Strom i erzeugt in dem Kontaktarm 2 und dem feststehenden Kontakt 4 ein Magnetfeld M1 mit einer ersten Feldrichtung, während der gleiche Strom i in dem feststehenden Kontaktarm 1 in der Gegenrichtung fließt und so in diesem Kontaktarm 1 und dem feststehenden Kontakt 3 ein Magnetfeld M2 mit einer Feldrichtung erzeugt, die derjenigen des Magnetfeldes M1 entgegengerichtet ist. Im Ergebnis bewirken die entgegengesetzten Magnetfelder M1 und M2 eine magnetische Abstoßkraft zwischen den feststehenden Kontakten 3 und 4, die in der Zeichnung mit dem Doppelpfeil 13 bezeichnet ist.

Wenn die Kontakte geöffnet werden und sich Lichtbögen 14 und 15 bilden (siehe Figuren 2 und 3), wirken die Magnetfelder M1 und M2 noch weiter, und die resultierende Abstoßkraft 13 bewegt die beiden Lichtbögen 14 und 15 voneinander weg in Richtung auf die Lichtbogen-Ableitbleche 11 und 12. Die Lichtbogen-Ableitbleche 11 und 12 bieten zusätzliches Material und eine zusätzliche Oberfläche für die Lichtbögen, wo sie weiterbrennen, bis die Bedingungen derart sind, daß sie nicht länger bestehen können. Somit sind bei der erfindungsgemäßen Kontaktanordnung keine zusätzlichen magnetischen Mittel erforderlich, um einen Lichtbogen in Richtung auf das zugehörige Ableitblech abzulenken und den Lichtbogen zu löschen.

Figur 5 zeigt eine Abwandlung der Kontaktanordnung von Figur 4. Diese Figur zeigt ein Paar von feststehenden Kontaktarmen 21 und 22 mit ihren jeweiligen Anschlußenden 21a bzw. 22a und den zugehörigen Vorderenden 21b bzw. 22b, welch letztere mit feststehenden Kontakten 23 und 24 versehen sind. Weiterhin sind zwei Lichtbogen-Ableitbleche 25 und 26 vorgesehen, welche sich von den Vorderenden 21b bzw. 22b der feststehenden Kontaktarme 21 und 22 weg erstrecken. Ähnlich zu der Kontaktanordnung von Figur 4 ist in diesem Fall ein beweglicher Kontaktarm 27 vorgesehen, der ein verbreitertes Vorderende 27b sowie einen darauf befestigten Brückenkontakt 28 aufweist. Die Ableitbleche 25 und 26 sind in Richtung auf das verbreiterte Vorderende 27b des beweglichen Kontaktarms 27 gebogen, so daß sie zumindest einem Abschnitt dieses beweglichen Kontaktarms gegenüberstehen. Die Funktion der abgewandelten Kontaktanordnung ist die gleiche wie oben beschrieben.

Figur 6 zeigt ein Relais ohne Gehäusekappe, welches eine weitere Abwandlung der Kontaktanordnung von Figur 4 enthält. Das Relais umfaßt eine Erregerspule 51 (am unbewickelten Spulenträger dargstellt) auf einem Spulenkörper 52, der im Inneren einen durchgehenden Magnetkern 53 enthält. Das Relais umfaßt weiterhin einen Anker 54, der an einem Ende an einem Joch gelagert ist und am anderen Ende mit einem Schieber 56 gekoppelt ist. Der an einer Rückstellfeder 55 eingehängte Schieber 56 koppelt den Anker 54 mit dem beweglichen Kontaktarm 7 der Kontaktanordnung. Wie dort gezeigt ist, kann die Kontaktanordnung Anschlußenden 1a und 2a der feststehenden Kontaktarme 1 und 2 in einer derartigen Konfiguration aufweisen, daß sie den Zusammenbau des Relais erleichtern. Die Figur 6 zeigt in diesem Fall Anschlußenden 1a und 2a, die seitlich jeweils von den feststehenden Kontaktarmen 1 und 2 abstehen. Die Funktion dieser modifizierten Kontaktanordnung ist die gleiche wie oben beschrieben. Es sei noch bemerkt, daß jede der beschriebenen Kontaktanordnungen in ähnlicher Weise modifiziert werden kann.

Weitere Abwandlungen sind im Rahmen der Erfindung durchaus möglich. So können beispielsweise die mit Einzelkontakten versehenen Kontaktarme beweglich sein, während der gegenüberliegende Kontaktarm mit dem Brückenkontakt feststehend ausgebildet sein kann. Auch können die Ableitbleche, wie bereits erwähnt, wahlweise an den beweglichen oder den feststehenden Kontaktarmen vorgesehen werden. Wesentlich ist in jedem Fall, daß unabhängig von der speziellen Gestaltung der Kontaktarme und des Betätigungsmechanismus zwei einander entgegengerichtete Strompfade an den Kontakten vorgesehen werden, welche einander abstoßende Magnetfelder für beim Abschalten entstehende Lichtbögen erzeugen. Die Ableitbleche können natürlich mit jeder beliebigen Gestalt und aus jedem beliebigen Material geformt werden, um die Ablenkung eines Lichtbogens von den Kontakten auf die Ableitbleche und dann das Löschen des Lichtbogens zu bewirken. Vorzugsweise bestehen die Ableitbleche aus Edelstahl und erstrecken sich schräg von dem betreffenden Kontaktarm weg.

## Patentansprüche

1. Elektrische Kontaktanordnung für ein Schaltgerät mit einer feststehenden Kontaktträgeranordnung (1,2;21,22) und einer beweglichen Kontaktträgeranordnung (7;27), die jeweils einander gegenüberstehende Kontakte (3,4,8;23,24,28) tragen, wobei die bewegliche Kontaktträgeranordnung (7;27) durch eine Betätigungseinrichtung (56) in Richtung auf die feststehende Kontaktträgeranordnung (1,2;21,22) bewegbar ist, um die Kontakte zusammenzuschalten, mit mindestens einer Lichtbogen-Ableiteinrichtung (11,12;25,26), die von einer der Kontaktträgeranordnungen in Richtung auf die andere Kontaktträgeranordnung absteht, wobei
eine der beiden Kontaktträgeranordnungen aus zwei Kontaktarmen (1,2;21,22) gebildet ist, die mit je einem Anschluß (5,6) versehen sind und deren Kontakte (3,4;23,24) in einer Ebene nebeneinander liegen, daß die andere Kontaktträgeranordnung (7;27) einen Brückenkontaktträger mit einem Brückenkontakt (8;28) aufweist, der in der Schließstellung die beiden vorher genannten Kontakte (3,4;23,24) überbrückt, und zwei Ableitbleche (11,12;25,26) an den Außenseiten der Kontaktarme (1,2;21,22) oder des Brückenkontaktträgers (7;27) annähernd beiderseits der Kontakte (3,4;23,24) vorgesehen sind,
**dadurch gekennzeichnet, daß** sich die Ableitbleche (11,12;25,26) jeweils schräg von den Seitenkanten der sie tragenden Kontaktträgeranordnung in Richtung auf die gegenüberliegende Kontaktträgeranordnung erstrecken.

2. Kontaktanordnung nach Anspruch 1,
**dadurch gekennzeichnet, daß** die beiden Kontaktarme (1,2;21,22) als langgestreckte Blechstreifen in einer gemeinsamen Ebene angeordnet sind und daß der Brückenkontaktträger (7;27) als Blechstreifen annähernd in einer dazu parallelen Ebene angeordnet ist.

3. Kontaktanordnung nach Anspruch 1 oder 2,
**dadurch gekennzeichnet, daß** die beiden Kontaktarme ( 1,2;21,22) die feststehende Kontaktträgeranordnung und der Brückenkontaktträger (7;27) die bewegliche Kontaktträgeranordnung bildet.

4. Kontaktanordnung nach Anspruch 1 oder 2,
**dadurch gekennzeichnet, daß** der Brükkenkontaktträger die feststehende Kontaktträgeranordnung und die beiden Kontaktarme die bewegliche Kontaktträgeranordnung bilden.

5. Kontaktanordnung nach einem der Ansprüche 1 bis 4,
**dadurch gekennzeichnet, daß** die Ableitbleche (11,12) einstückig an dem Brückenkontaktträger (7) angeformt sind.

6. Kontaktanordnung nach einem der Ansprüche 1 bis 4,
**dadurch gekennzeichnet, daß** die Ableitbleche (25,26) jeweils einstückig an den Kontaktarmen (21,22) angeformt sind.

7. Kontaktanordnung nach einem der Ansprüche 1 bis 6,
**dadurch gekennzeichnet, daß** der Brükkenkontaktträger (7;27) eine allgemein T-förmige Gestalt mit einem Längsschenkel (7a) und einem Querschenkel (7b) besitzt, wobei der Brückenkontakt auf dessen Querschenkel (7b) in dessen Längsrichtung angeordnet ist, und daß die Ableitbleche (11,12) sich von den beiden Enden des Querschenkels (7b) annähernd parallel zum Längsschenkel (7a) erstrecken.

8. Kontaktanordnung nach einem der Ansprüche 1 bis 7,
**dadurch gekennzeichnet, daß** der Brükkenkontaktträger (7;27) aus Federblech besteht und daß die beiden Kontaktarme (1,2;21,22) aus einem Material hoher Leitfähigkeit bestehen.

9. Kontaktanordnung nach Anspruch 8,
**dadurch gekennzeichnet, daß** der Brükkenkontaktträger (7;27) aus Feder-Edelstahl besteht.

## Claims

1. An electrical contact arrangement for a switching device, having a fixed contact carrier arrangement (1, 2; 21, 22) and a movable contact carrier arrangement (7; 27) which each carry contacts (3, 4, 8; 23, 24, 28) opposite one another, the movable contact carrier arrangement (7; 27) being movable by an actuation device (56) in the direction of the fixed contact carrier arrangement (1, 2; 21, 22) in order to connect the contacts to one another, having at least one arc deflection device (11, 12; 25, 26) which projects from one of the contact carrier arrangements in the direction of the other contact carrier arrangement, one of the two contact carrier arrangements being formed from two contact limbs (1, 2; 21, 22) which are each provided with a terminal (5, 6) and whereof the contacts (3, 4; 23, 24) lie next to one another in a plane, the other contact carrier arrangement (7; 27) having a bridge contact carrier with a bridge contact (8; 28) which in the closed position (make-contact position) bridges the two above-mentioned contacts (3, 4; 23, 24), and two deflection plates (11, 12; 25, 26) being provided on the outsides of the contact limbs (1, 2; 21, 22) or of the bridge contact carrier (7; 27) approximately on either side of the contacts (3, 4; 23, 24), **characterised in that** the deflection plates (11, 12; 25, 26) each extend obliquely from the side edges of the contact carrier arrangement carrying them in the direction of the opposing contact carrier arrangement.

2. A contact arrangement according to Claim 1, **characterised in that** the two contact limbs (1, 2; 21, 22) are arranged as elongate sheet-metal strips in a common plane, and **in that** the bridge contact carrier (7; 27) is arranged as a sheet-metal strip approximately in a plane parallel thereto.

3. A contact arrangement according to Claim 1 or 2, **characterised in that** the two contact limbs (1, 2; 21, 22) form the fixed contact carrier arrangement and the bridge contact carrier (7; 27) forms the movable contact carrier arrangement.

4. A contact arrangement according to Claim 1 or 2, **characterised in that** the bridge contact carrier forms the fixed contact carrier arrangement and the two contact limbs form the movable contact carrier arrangement.

5. A contact arrangement according to one of Claims 1 to 4, **characterised in that** the deflection plates (11, 12) are integrally formed in one piece with the bridge contact carrier (7).

6. A contact arrangement according to one of Claims 1 to 4, **characterised in that** the deflection plates (25, 26) are respectively integrally formed in one piece with the contact limbs (21, 22).

7. A contact arrangement according to one of Claims 1 to 6, **characterised in that** the bridge contact arrangement (7; 27) has a generally T-shaped form with a longitudinal limb (7a) and a transverse limb (7b), the bridge contact being arranged on the transverse limb (7b) thereof in the longitudinal direction thereof, and **in that** the deflection plates (11, 12) extend from the two ends of the transverse limb (7b) approximately parallel to the longitudinal limb (7a).

8. A contact arrangement according to one of Claims 1 to 7, **characterised in that** the bridge contact carrier (7; 27) is made from spring sheet metal, and **in that** the two contact limbs (1, 2; 21, 22) are made from a material of high conductivity.

9. A contact arrangement according to Claim 8, **characterised in that** the bridge contact carrier (7; 27) is made from spring stainless steel.

## Revendications

1. Assemblage de contacts électriques pour un dispositif de commutation comportant un assemblage de support de contacts fixe (1, 2; 21, 22) et un assemblage de support de contacts mobile (7; 27), supportant respectivement des contacts opposés (3, 4, 8; 23, 24, 28), l'assemblage de support de contacts mobile (7; 27) pouvant être déplacé par un dispositif d'actionnement (56) en direction de l'assemblage de support de contacts fixe (1, 2; 21, 22), pour accoupler les contacts, et comportant au moins un dispositif de déviation de l'arc électrique (11, 12; 25, 26), débordant de l'un des assemblages de support de contacts en direction de l'autre assemblage de support de contacts, un des deux assemblages de support de contacts étant constitué par deux bras de contact (1, 2; 21, 22) comportant respectivement un raccordement (5, 6) et dont les contacts (3, 4; 23, 24) sont juxtaposés dans un plan, l'autre assemblage de support de contacts (7; 27) comportant un support de contact à pont avec un contact à pont (8; 28), assurant le pontage dans la position de fermeture des deux contacts ci-dessus (3, 4; 23, 24), deux tôles de déviation (11, 12; 25, 26) étant agencées sur les côtés externes des bras de contact (1, 2; 21, 22) ou du support du contact à pont (7; 27), à proximité des deux côtés des contacts (3, 4; 23, 24), **caractérisé en ce que** les tôles de déviation (11, 12; 25, 26) s'étendent respectivement de manière oblique à partir des bords latéraux de l'assemblage de support de contacts qui supporte ces mêmes tôles en direction de l'assemblage de support de contacts opposé.

2. Assemblage de contacts selon la revendication 1, **caractérisé en ce que** les deux bras de contact (1, 2; 21, 22) sont agencés sous forme de bandes de tôles allongées dans un plan commun, le support du contact à pont (7; 27) étant agencé sous forme d'une bande de tôle dans un plan pratiquement parallèle à celui-ci.

3. Assemblage de contacts selon les revendications 1 ou 2, **caractérisé en ce que** les deux bras de contact (1, 2; 21, 22) constituent l'assemblage de support de contacts fixe, le support du contact à pont (7; 27) constituant l'assemblage de support de contacts mobile.

4. Assemblage de contacts selon les revendications 1 ou 2, **caractérisé en ce que** le support du contact à pont constitue l'assemblage de support de contacts fixe, les deux bras de contact constituant l'assemblage de support de contact mobile.

5. Assemblage de contacts selon l'une des revendications 1 à 4, **caractérisé en ce que** les tôles de déviation (11, 12) sont fixées d'une seule pièce sur le support du contact à pont (7).

6. Assemblage de contacts selon l'une des revendications 1 à 4, **caractérisé en ce que** les tôles de déviation (11, 12) sont respectivement fixées d'une seule pièce sur les bras de contact (21, 22).

7. Assemblage de contacts selon l'une des revendications 1 à 6 **caractérisé en ce que** le support du contact à pont (7; 27) a en général une forme en T, avec une branche longitudinale (7a) et une branche transversale (7b), le contact à pont étant agencé sur la branche transversale correspondante (7b), dans le sens longitudinal de celle-ci, les tôles de déviation (11, 12) s'étendant à partir des deux extrémités de la branche transversale (7b), de manière pratiquement parallèle à la branche longitudinale (7a).

8. Assemblage de contacts selon l'une des revendications 1 à 7, **caractérisé en ce que** le support du contact à pont (7; 27) est composé de tôle à ressorts, les deux bras de contact (1, 2; 21, 22) étant composés d'un matériau à haute conductivité.

9. Assemblage de contacts selon la revendication 8, **caractérisé en ce que** le support du contact à pont (7; 27) est composé d'acier fin à ressorts.
